# EUROPÄISCHE PATENTANMELDUNG

(11) **EP 0 224 636 A1**
(43) Veröffentlichungstag der Anmeldung: **10.06.1987**
(21) Anmeldenummer: 86106623.1
(22) Anmeldetag: 15.05.1986
(51) Int. Cl.: F42B 13/20, F42B 8/00

(54) **Übungsgeschoss**

(30) Priorität: 05.09.1985 DE 3531688
(71) Anmelder: Rheinmetall GmbH, 40880 Ratingen (DE)
(72) Erfinder: Stollwerk, Gregor, D-5163 Langerwehe (DE); Bender, Peter, D-4044 Kaarst 1 (DE)

(57) **Zusammenfassung**

Zwecks Reduzierung der Lärmbelästigung durch Verringerung des Detonationsknalls beim Zielaufschlag verfügt ein Übungsgeschoß 10 für großkalibrige Rohrwaffen über eine innerhalb der Geschoßhülle 11 auf den Geschoßboden angeordnete Hohlladung 17, die beim Zielaufprall von einem Kopfzünder 12 beaufschlagt wird und dabei den Boden der Geschoßhülle 11 absprengt. Aus der dadurch entstehenden Öffnung kann zur besseren Sichtbarmachung des Auftreffpunkts ein sich aus einer Deutladung 13 entwickelnder Rauch austreten.

## Beschreibung

Die Erfindung betrifft ein Übungsgeschoß nach dem Oberbegriff des Patentanspruchs 1.

Übungsgeschosse der gattungsgemäßen Art dienen zum Einüben aller Waffenfunktionen und dem Training des Bedienungspersonals bis hin zum scharfen Schuß und der Überprüfung der Schußpräzision durch Beobachtung des Geschoßaufschlags im Zielgebiet. Herkömmliche Übungsgeschosse für großkalibrige Artilleriewaffen im Kaliberbereich von 155 mm und 203 mm bestehen aus einer mit dem Kampfgeschoß identisch übereinstimmenden, einstückigen, heckseitig geschlossenen Geschoßhülle, die zur überwiegenden Teil anstelle einer Sprengladung mit einer Inertladung gefüllt ist, sowie einer volumenmäßig kleinen von einem Kopfzünder aktivierbaren Sprengladung. Dieses unter der Typenbezeichnung DM 28 eingeführte Übungsgeschoß dringt im Zielgebiet ins Erdreich ein und zerlegt sich in kleine Splitter. Bevor die Detonation ausgelöst wird, erfolgt um die Einschlagstelle herum ein relativ starker Erdauswurf, der jedoch aus größeren Entfernungen nur noch schlecht zu erkennen ist. Mit der Detonation verbundene Licht- und Raucherscheinungen sind ebenfalls aus einer größeren Entfernung von mehr als etwa 3000 m nicht mehr zu erkennen, so daß die Bestimmung des Auftreffpunkts sehr erschwert ist. In nachteiliger Weise zeichnet sich das eingeführte Übungsgeschoß jedoch durch einen unangenehmen Detonationsknall aus, der auch die Anwohner von räumlich eng begrenzten Übungsplätzen in nicht mehr zumutbarer Weise belästigt. Allein aus diesem Grund werden die zum Erreichen einer hohen Einsatzbereitschaft eigentlich erforderlichen Nachtschießen gar nicht mehr angesetzt.

Der Erfindung leigt lie Aufgabe zugrunde, ein Übungsgeschoß für großkalibrige Rohrwaffen unter Verwendung der für Sprenggeschosse üblichen Geschoßhülle anzugeben, das die vorerwähnten Nachteile nicht aufweist und das sich besonders durch eine stark reduzierte Lärmbelastung und eine verbesserte Sichtbarmachung des Auftreffpunkts auszeichnet.

Diese Aufgabe wird,ausgehend von einem Geschoß der eingangs näher bezeichneten Art,durch die im kennzeichnenden Teil des Patentanspruchs 1 angegebenen Merkmale gelöst.

Vorteilhafte Ausgestaltungen und Weiterbildungen gehen aus den Unteransprüchen hervor.

Daß ein dringender Bedarf zur Schaffung eines geräuscharmen Übungsgeschosses besteht, geht unter anderem auch aus der Zeitschrift "Soldat und Technik" 7/1985, Seite 430, hervor. Dort wird über ein in USA entwickeltes Übungsgeschoß berichtet, ohne daß jedoch detaillierte Angaben über den Aufbau der Geschoßhülle gemacht werden. Soweit den Angaben entnehmbar ist, handelt es sich nicht um eine mit dem Kampfgeschoß übereinstimmende Geschoßhülle, da abweichend von diesem in der Hülle des Übungsgeschosses Rauchaustrittsöffnungen vorgesehen sind.

Die Erfindung wird nachfolgend unter Bezug auf die Zeichnung erläutert. Dabei zeigt:
Figur 1: ein erfindungsgemäß ausgebildetes Übungsgeschoß im Längsschnitt;
Figur 2: einen Längsschnitt durch ein herkömmliches Übungsgeschoß.

Ein herkömmliches Artillerieübungsgeschoß zeigt Figur 2 im Längsschnitt. Es besteht aus einer einstückigen, heckseitig geschlossenen Geschoßhülle 11 mit einem umfangsseitig angeordneten Führungsband 16, einer den Innenraum der Geschoßhülle 11 überwiegend ausfüllenden Inertladung 14, sowie einer spitzenseitig angeordneten Sprengladung 20, die von einem Kopfzünder 21 beim Zielaufprall beaufschlagt wird. Die Nachteile dieses herkömmlichen Geschosses wurden eingangs ausführlich dargestellt.

Figur 1 zeigt im Längsschnitt ein gemäß der Erfindung ausgebildetes Übungsgeschoß 10. In der einstückigen, heckseitig geschlossenen, mit derjenigen des Kampfgeschosses übereinstimmenden Geschoßhülle 11 ist auf den Geschoßboden aufliegend mit Detonationsrichtung zu diesem zunächst eine Hohlladung 17 angeordnet. Diese Hohlladung 17 wird von einem Zünder 15 aktiviert, der seinerseits von einem im Kopf des Geschosses 10 angeordneten Aufschlagzünder 12, der mittels eines elektrischen Signals oder über eine pyrotechnische Zündkette beaufschlagt wird. Der Innenraum der Geschoßhülle 11 ist zum größten Teil mit einer Inertmasse 14 ausgefüllt, die auch die Hohlladung 17 und den Zünder 15 koaxial umgibt. Über der Hohlladung 17 verbleibt innerhalb der Inertmasse 14 ein zentraler Kanal, der mit einer Deutladung 13, die beispielsweise einen gut sichtbaren Rauch erzeugt,ausgefüllt ist. Das Übungsgeschoß 10 funktioniert wie folgt: Beim Aufschlag des Geschosses 10 im Zielgebiet wird zunächst der an der Spitze der Geschoßhülle 11 angeordnete Kopfzünder 12 aktiviert, der seinerseits entweder vermittels einer elektrischen Verbindung 15 a oder alternativ über eine pyrotechnische Zündkette den im Heckbereich der Geschoßhülle 11 angeordneten Zünder 15 beaufschlagt, der seinerseits die Hohlladung 17 zur Detonation bringt und gleichzeitig die Deutladung 13 anzündet. Die Hohlladung 17 stanzt ein Loch in den massiven Geschoßboden, aus dem der sich aus der Deutladung 13 entwickelnde Rauch austritt und so den Zielpunkt markiert.

Das Übungsgeschoß 10 bietet insbesondere den Vorteil, daß eine wesentlich geringere Geräuschentwicklung als beim herkömmlichen Übungsgeschoß gemäß Figur 2 auftritt. Da die Hohlladung 17 bei ihrer Detonation den Geschoßboden zerstört und sich durch anzünden der Deutladung 13 entstehender Überdruck sofort abbauen kann, läßt sich ein weiteres Zerlegen der Geschoßhülle 11 vermeiden. Wegen der wesentlich geringeren Sprengladung entsteht eine geringere Lärmbelästigung; weiter ist ein geringerer Erdaufwurf als beim herkömmlichen Übungsgeschoß festzustellen. Schießlich wird vermieden, daß sich die Geschoßhülle 11 in zahlreiche kleine Splitter zerlegt. Darüberhinaus läßt sich der Auftreffpunkt wesentlich leichter feststellen, weil sich aus der mitgeführten Deutladung 13 ein gut sichtbarer Rauch entwickelt, der ungehindert aus dem zerstörten Geschoßboden austreten kann.

Aus der FR-PS 712 390 ist zwar schon ein Geschoß bekannt, bei dem durch eine zusätzliche Ladung ein aufgeschraubter Geschoßboden abgesprengt wird, um eine im Geschoß angeordnete Brandladung besser zur Wirkung zu bringen. Hierbei handelt es sich jedoch um ein Kampfgeschoß, bei dem keinerlei Rücksichtnahme hinsichtlich der Reduzierung des Detonationsknallsgetroffen ist. Da der Geschoßboden an die Geschoßhülle angeschraubt ist, handelt es sich darüberhinaus um eine spezielle Geschoßvariante, die mit den derzeit eingeführten Sprenggeschossen für großkalibrige Rohrwaffen nicht kompatibel ist.

## Patentansprüche

1. Übungsgeschoß mit einer einstückigen, heckseitig geschlossenen Geschoßhülle, einer Inertfüllung, sowie einer Deutladung, **dadurch gekennzeichnet,** daß unmittelbar auf dem Boden der Geschoßhülle (11) aufsitzend mit Detonationsrichtung auf diesen innerhalb der Geschoßhülle (11) eine Hohlladung (17) angeordnet ist, die gegebenenfalls unter Zwischenschaltung eines heckseitig angeordneten Zünders oder Zündverstärkers (15), der mittels eines elektrischen Signals oder einer pyrotechnischen Zündkette von einem Kopfzünder (12) beaufschlagbar ist.

2. Übungsgeschoß nach Anspruch 1, **dadurch gekennzeichnet,** daß die Geschoßhülle (11) höchstens teilweise von einer Inertladung (14) und der verbleibende Raum der Geschoßhülle (11) von einer Deutladung (13) ausgefüllt sind.

3. Übungsgeschoß nach einem der Ansprüche 1 und 2, **dadurch gekennzeichnet,** daß die Inertladung (14) die Hohlladung (17) koaxial umgibt und daß die Deutladung (13) in einem zentralaxialen Kanal der Inertladung (14) angeordnet ist.
